# EUROPÄISCHE PATENTSCHRIFT

(11) **EP 0 796 412 B1**
(45) Veröffentlichungstag und Bekanntmachung des Hinweises auf die Patenterteilung: **20.06.2001**
(21) Anmeldenummer: 95936980.2
(22) Anmeldetag: 24.11.1995
(51) Int. Cl.: F23D 14/78, F24H 9/18

(54) **GASBRENNER FÜR HEIZGERÄTE, INSBESONDERE WASSERERHITZER**
GAS BURNER FOR HEATERS,ESPECIALLY WATER HEATERS
BRULEUR POUR DISPOSITIFS DE CHAUFFAGE, NOTAMMENT POUR CHAUFFE-EAU

(30) Priorität: 20.12.1994 DE 4445460
(43) Veröffentlichungstag der Anmeldung: 24.09.1997
(73) Patentinhaber: ROBERT BOSCH GMBH, 70442 Stuttgart (DE)
(72) Erfinder: DANIEL, Walter, D-71065 Sindelfingen (DE)
(86) Internationale Anmeldenummer: DE9501663
(87) Internationale Veröffentlichungsnummer: WO9619698

(56) Entgegenhaltungen:
- EP-A- 0 404 260
- EP-A- 0 547 641
- DE-U- 9 109 431
- FR-A- 2 714 151
- GB-A- 2 194 628
- GB-A- 2 223 838
- US-A- 4 137 905

## Beschreibung

### Stand der Technik

Die Erfindung geht aus von Gasbrennern nach der Gattung des Hauptanspruchs.

Bei bekannten Gasbrennern dieser Gattung (EP 0 404 260 A1) sind die Kanäle in der Brennerplatte zwischen einzelnen Plattenelementen gebildet, deren brennraumseitige Randkanten allesamt in einer gemeinsamen Austrittsebene liegen. Bei dieser Ausführung berühren die Flammenwurzeln die Brennerplatte nur mit ihren Scheitelbereichen, so daß ein die Flammen kühlender Wärmeabfluß über die Brennerplatte in das wärmeabführende Medium nur in einem begrenzten Umfang möglich ist. Das schränkt auch das Bestreben nach einer möglichst großen Flächenbelastung des Brenners ein, wenn die Flammentemperatur nicht in einen bezüglich der Noₓ-Bildung schädlichen Bereich ansteigen soll.

Aus der US 4,137,905 A ist ein Gasbrenner mit einer mit Rippen versehenen Brennerplatte bekannt, wobei die Rippen von einem Kühlrohr durchzogen sind. Der Abstand der Rippen am Kühlrohr ist dabei so gewählt, daß bei der Verbrennung die Flammen mit ihren Wurzeln auf den brennraumseitigen Randkanten der Rippen aufsitzen. Die Randkanten der Rippen liegen dabei in einer gemeinsamen Ebene.

### Vorteile der Erfindung

Die erfindungsgemäße Anordnung mit den kennzeichnenden Merkmalen des Hauptanspruchs hat demgegenüber den Vorteil, daß die Flammen in ihrem Wurzelbereich über eine definierte, sich über den Scheitelbereich hinaus erstreckende Fläche so gekühlt werden, daß auch höhere Flächenbelastungen des Brenners beziehungsweise der Brennerplatte möglich sind, ohne daß sich unzulassig hohe NOₓ-Werte ergeben.

Durch die in den Unteransprüchen aufgeführten Maßnahmen sind vorteilhafte Weiterbildungen des Gegenstandes des Hauptanspruchs möglich.

Eine einfache, bei Wärmetauschern in Wassererhitzern bewährte Ausführung ergibt sich, wenn die Brennerplatte aus Blechrippen aufgebaut ist, die durch ein vom wärmeableitenden Medium durchströmtes Kühlrohrsystem miteinander verbunden sind und zwischen sich die Kanäle beziehungsweise Spalte für den Durchtritt des Brennstoff-Luftgemisches begrenzen.

Bei dieser bewährten Ausführung ist es besonders vorteilhaft, wenn die brennraumseitigen Ränder von bestimmten Blechrippen gegenüber den brennraumseitigen Rändern der anderen Blechrippen zurückversetzt sind. Dadurch wird eine besonders ausgeprägte Strukturierung der brennraumseitigen Wand der Brennerplatte erreicht, bei welcher die Flammenwurzeln über größere Seitenbereiche an benachbarten Blechrippen anliegen und daher besonders gut gekühlt werden.

Die ausgeprägte Strukturierung der Brennerplatte kann dadurch erreicht werden, daß jeweils zwischen zwei nicht zurückversetzten Blechrippen eine zurückversetzte beziehungsweise gekürzte Blechrippe vorgesehen wird. Bei Versuchen hat sich eine Ausführung als besonders vorteilhaft herausgestellt, bei welcher jeweils zwischen zwei nicht zurückversetzten Blechrippen zwei kürzere Blechrippen nebeneinanderliegend angeordnet sind.

Bei der Ausbildung der Kanäle in der Brennerplatte ist darauf zu achten, daß sie mindestens über einen Längsabschnitt eine Breite beziehungsweise einen Durchmesser haben, die beziehungsweise der kleiner als der sogenannte Löschabstand ist, damit die Flammen nicht zurückschlagen können. Zu diesem Zweck wird vorgeschlagen, daß an der Einströmseite der Brennerplatte ein Lochblech beziehungsweise eine Gitterstruktur vorgesehen ist, dessen Öffnungsdurchmesser beziehungsweise deren Maschenweite kleiner als der Rippenabstand ist.

Anstelle einer den Rippenrohrwärmetauschern von Wassererhitzern nachgebildeten Ausführung einer Brennerplatte kann diese auch aus einer mit Zuströmbohrungen versehenen, mit dem wärmeableitenden Rohrsystem verbundenen Grundplatte und einer Vielzahl von auf der Grundplatte befestigten Stiften bestehen, die zwischen sich die Kanäle für den Durchtritt des Brennstoff-Luftgemisches bilden.

Ferner kann die Brennerplatte aus einer Wabenstruktur und einer damit verbundenen Grundplatte bestehen, die mit dem wärmeableitenden Rohrsystem verbunden und mit in die Kanäle der Wabenstruktur einmündenden Zuströmbohrungen versehen ist. Zur stärkeren Strukturierung der brennraumseitigen Wand der Wabenstruktur wird vorgeschlagen, diese durch verkürzte Einsätze in den Einzelwaben gestuft auszubilden.

Der Bildung von schädlichen NO_{X}-Emissionen kann weiter entgegengewirkt werden, wenn die Wände der Kanäle für das durchströmende Brennstoff-Luftgemisch mindestens im Bereich ihrer brennraumseitigen Endabschnitte katalytisch beschichtet sind. In diesem Fall ist die Brennerplatte durch entsprechende Bemessung beziehungsweise Werkstoffwahl so auszulegen, daß sich eine Oberflächentemperatur von ca. 600° C ergibt. Der Start eines solchen katalytischen Brenners erfolgt in konventioneller Weise mit an den Rippen- beziehungsweise Wabenenden frei brennenden Flammen. Nach Erwärmung der Brennerplatte auf die Betriebstemperatur der Katalysatorbeschichtung ziehen sich die Flammen in den katalytisch wirksamen Bereich zurück.

Wenn der Gasbrenner als Heizquelle für einen Wassererhitzer bestimmt ist, kann vorteilhaft das mit der Brennerplatte wärmeleitend verbundene Rohrsystem vom aufzuheizenden Wasser durchströmt sein und das Rohrsystem mit der Brennerplatte eine Wärmetauschereinheit des Wassererhitzers bilden. In diesem Fall kann ein von den Verbrennungsgasen des Gasbrenners beaufschlagter Wärmetauscher kleiner als bei einer Ausführung mit ungekühltem Brenner ausgeführt werden.

### Zeichnung

Drei Ausführungsbeispiele sind in der Zeichnung schematisch dargestellt und in der nachfolgenden Beschreibung näher erläutert. Es zeigen Figur 1 einen Wassererhitzer mit einem Gasbrenner nach dem ersten Ausführungsbeispiel, Figur 2 vergrößert die Brennerplatte des Gasbrenners nach Figur 1 und die Figuren 3 und 4 je eine Abwandlung der Brennerplatte nach Figur 2. In den Figuren 5 und 6 sind die Brennerplatten gemäß dem zweiten und dritten Ausführungsbeispiel dargestellt. Figur 7 zeigt eine Draufsicht auf die Brennerplatte nach Figur 6.

### Beschreibung der Ausführungsbeispiele

Der Wassererhitzer nach Figur 1 hat in einem Gehäuse 10 einen Gasbrenner 12, dem ein Brennstoff-Luftgemisch unter Gebläsedruck in Richtung des Pfeiles A zugeführt ist. Stromab des Gasbrenners 12 sitzt im Gehäuse 10 ein Abgaswärmetauscher 14, der von einem Rohrsystem 16 durchsetzt ist, welches das zu erhitzende Wasser führt. Das Rohrsystem 16 ist über eine Leitung 18 mit einem zweiten Rohrsystem 20 verbunden, das in den Gasbrenner 12 integriert ist. Stromab des Gasbrenners 12 ist eine Zündeinrichtung 22 zum Inbetriebsetzen der Heizung am Gehäuse 10 befestigt.

Der Gasbrenner 12 hat eine Brennerplatte 24, die aus unterschiedlich langen Blechrippen 26, 28 (Figur 2) aufgebaut ist. Die Blechrippen 26, 28 stehen in gut wärmeleitendem Kontakt mit dem Rohrsystem 20 und sind durch dieses zu einer starren Baueinheit verbunden. Zwischen den Blechrippen 26, 28 sind Spalte 30 für den Durchtritt des Brennstoff-Luftgemisches gebildet. Die Breite a der Spalte 30 ist kleiner als der sogenannte Löschabstand bemessen, so daß Flammen nicht in die Brennerplatte 24 beziehungsweise in eine gegebenenfalls davorliegende Mischzone zurückschlagen können.

Die Brennerplatte 24 ist so gestaltet, daß die kürzeren Blechrippen 28 jeweils zwischen zwei längeren Blechrippen 26 stehen. Dabei ist die Anordnung so getroffen, daß die brennraumseitigen Ränder 32 der kürzeren Blechrippen 28 gegenüber den Rändern 34 der längeren Blechrippen 26 zurückgesetzt sind. Dadurch ergibt sich an der brennraumseitigen Wand der Brennerplatte 24 eine stark gestufte Oberflächenstrukturierung mit breiten Zwischenräumen 36, die seitlich durch Wandbereiche 38 der längeren Blechrippen 26 begrenzt sind.

Nach dem Zünden des Brenners reagiert das Gemisch zwischen beziehungsweise an den stromab liegenden Rändern 32, 34 der Blechrippen 26, 28 unter Flammenbildung, wobei Reaktionswärme aus den Flammenwurzeln über die Blechrippen 26, 28 an das aufzuheizende Wasser im Rohrsystem 20 gelangt. Die Flammenwurzeln werden hierbei besonders gut gekühlt, weil sie auch Seitenberührung mit den Wandbereichen 38 der Blechrippen 26 haben. Die beider Reaktion an der Brennerplatte 24 entstehenden Verbrennungsgase strömen durch den Abgaswärmetauscher 14, wo sie Wärme an das aufzuheizende Wasser im Rohrsystem 16 abgeben. Die abgewandelte Ausführung nach Figur 3 ist eine Brennerplatte 40, bei welcher jeweils zwei verkürzte Blechrippen 28 zwischen den längeren Blechrippen 26 angeordnet sind. Dadurch ergeben sich noch breitere Zwischenräume 42, welche die brennraumseitige Wand der Brennerplatte 40 besonders stark strukturieren.

Bei der abgewandelten Ausführung nach Figur 4 ist eine Brennerplatte 44 aus unterschiedlichen langen Blechrippen 46, 48 aufgebaut, die durch das kühlende Rohrsystem 20 starr miteinander verbunden und deren brennraumseitigen Endabschnitte katalytisch beschichtet sind. Auf der Eingangsseite ist die Brennerplatte 44 mit einer Gitterstruktur 50 versehen, deren Maschenweite kleiner als die Breite der Spalte zwischen den Blechrippen 46, 48 ist. Die Wärmeleitfähigkeit der Blechrippen 46, 48 ist durch Bemessung und/oder Werkstoffwahl so auf die Brennerleistung abgestimmt, daß sich ihre Oberflächentemperatur auf zum Beispiel 600° C einstellt. An den Blechrippen 46, 48 findet eine katalytische Verbrennung statt, bei der im Vergleich zu einer unbeschichteten Ausführung die Bildung von Schadstoffen noch weiter reduziert ist.

Der Start des Brenners erfolgt in konventioneller Weise mit einer an den brennraumseitigen Enden der Blechrippen 46, 48 frei brennenden Flamme. Nach Erwärmung der Blechrippen 46, 48 auf die Betriebstemperatur der Katalysatorbeschichtung zieht sich die Flamme in den katalytisch wirksamen Bereich der Brennerplatte 44 zurück.

In Figur 5 ist eine Brennerplatte 52 mit ungleichlangen Stiften 54, 56 bestückt, die zwischen sich Kanäle 58 für den Durchtritt des Brennstoff-Luftgemisches und brennraumseitig breitere Zwischenräume 60 für die umfassende Berührung der Flammenwurzeln bilden. Die Stifte 54, 56 sind an einer Grundplatte 62 befestigt, die mit engen Zuströmbohrungen 64 für das Brennstoff-Luftgemisch versehen ist und gleichzeitig. eine wärmeleitende Verbindung zu einem Wasser führenden Rohrsystem 66 herstellt, das sich beispielsweise meanderförmig über die Fläche der Grundplatte 62 erstreckt.

Das Ausführungsbeispiel nach den Figuren 6 und 7 unterscheidet sich vom vorbeschriebenen dadurch, daß eine Brennerplatte 68 aus der mit dem Rohrsystem 66 verbundenen Grundplatte 62 und einer daran befestigten Wabenstruktur 70 besteht. Diese ist aus sechseckigen, spaltlos aneinanderanliegenden Einzelwaben 72 gebildet, in deren Hohlräume die Zuströmbohrungen 64 der Grundplatte 62 einmünden. Zur stärkeren Strukturierung der brennraumseitigen Wand der Brennerplatte 68 können, wie in den Figuren 6 und 7 rechts dargestellt ist, die Hohlräume der Einzelwaben 72 oder eines Teils der Einzelwaben 72 durch an der Grundplatte 62 befestigte, vorzugsweise ebenfalls wabenförmige Einsätze 74 verengt sein, die kürzer als die Einzelwaben 72 ausgeführt sind und eine Stufung der brennraumseitigen Wand der Brennerplatte bewirken.

## Patentansprüche

1. Gasbrenner für Heizgeräte, insbesondere Wassererhitzer, mit einer rippenförmig ausgebildeten Brennerplatte, die eine Vielzahl von Kanälen zum Durchtritt eines unter Gebläsedruck zugeführten Brennstoff-Luftgemisches hat, das sich an der Brennerplatte auf Entzündungstemperatur erhitzt und im Bereich der brennraumseitigen Mündungen der Kanäle unter Flammenbildung reagiert, und ferner mit Mitteln zum Kühlen der Brennerplatte und Begrenzen der Flammentemperatur auf Werte, bei denen die NOx-Emissionen des Brenners vorgegebene Grenzen nicht überschreiten, dadurch gekennzeichnet, daß die brennraumseitige Wand der Brennerplatte (24, 40, 44, 52, 68) derart gestuft strukturiert ausgebildet ist, daß die brennraumseitigen Ränder (32) von bestimmten Rippen (28, 48) der Brennerplatte (24, 40, 44, 52, 68) gegenüber den brennraumseitigen Rändern (34) der anderen Rippen (26, 46) der Brennerplatte (24, 40, 44, 52, 68) zurückversetzt sind und daß sich zwischen den an der Brennerplatte anliegenden Flammenwurzeln und den Mündungsrändern (32, 34) der Kanäle (30, 58) definierte Berührungsflächen (38) ergeben, die sich über die Scheitelbereiche der Flammenwurzeln hinweg auch gegen, bzw. in deren Seitenbereiche erstrecken.

2. Gasbrenner nach Anspruch 1, dadurch gekennzeichnet, daß jeweils zwischen zwei nicht zurückversetzten Rippen (26, 46) zwei kürzere Rippen (28, 48) nebeneinanderliegend angeordnet sind.

3. Gasbrenner nach Anspruch 1 oder 2, dadurch gekennzeichnet, daß die Brennerplatte (24, 40, 44) aus Blechrippen (26, 28, 46, 48) aufgebaut ist, die durch ein vom wärmeableitenden Medium durchströmten Kühlrohrsystem (20) miteinander verbunden sind und zwischen sich die Kanäle bzw. Spalte (30) für den Durchtritt des Brennstoff-Luftgemisches begrenzen.

4. Gasbrenner nach einem der vorhergehenden Ansprüche, dadurch gekennzeichnet, daß an der Einströmseite der Brennerplatte (44, 52, 68) eine Gitterstruktur beziehungsweise ein Lochblech (50, 62) vorgesehen ist, deren Maschenweite beziehungsweise dessen Öffnungsdurchmesser kleiner als der Rippenabstand ist.

5. Gasbrenner nach Anspruch 1, dadurch gekennzeichnet, daß die Brennerplatte (52) aus einer mit Zuströmbohrungen (64) versehenen, mit dem wärmeableitenden Rohrsystem (66) verbundenen Grundplatte (62) und einer Vielzahl von Stiften (54, 56) besteht, die zwischen sich die Kanäle (58) für den Durchtritt des Brennstoff-Luftgemisches bilden.

6. Gasbrenner nach Anspruch 1, dadurch gekennzeichnet, daß die Brennerplatte (68) aus einer Wabenstruktur (70) und einer damit verbundenen Grundplatte (62) besteht, die mit dem wärmeableitenden Rohrsystem (66) verbunden und mit in die Kanäle der Wabenstruktur (70) einmündenden Zuströmbohrungen (64) versehen ist.

7. Gasbrenner nach Anspruch 6, dadurch gekennzeichnet, daß die brennraumseitige Wand der Wabenstruktur (70) durch verkürzte Einsätze (74) in deren Einzelwaben (72) gestuft ausgebildet ist.

8. Gasbrenner nach einem der vorhergehenden Ansprüche, dadurch gekennzeichnet, daß die Wände der Kanäle für das durchströmende Brennstoff-Luftgemisch mindestens im Bereich ihrer brennraumseitigen Endabschnitte kätalytisch beschichtet sind.

9. Gasbrenner nach einem der vorhergehenden Ansprüche, dadurch gekennzeichnet, daß das mit der Brennerplatte (24, 40, 44, 52, 58) wärmeleitend verbundene Rohrsystem (20, 66) von aufzuheizendem Wasser als wärmeabführendes Medium durchströmt ist und das Rohrsystem mit der Brennerplatte eine Wärmetauschereinheit für einen Wassererhitzer bildet.

## Claims

1. Gas burner for heaters, especially water heaters, having a burner plate which is of rib-shaped design and has a multiplicity of channels for the passage of a fuel/air mixture which is supplied under fan pressure, heats up to ignition temperature at the burner plate and reacts in the region of the combustion-chamber-side orifices of the channels while forming a flame, and also having means for cooling the burner plate and limiting the flame temperature to values at which the NOx emissions of the burner do not exceed predetermined limits, characterized in that the combustion-chamber-side wall of the burner plate (24, 40, 44, 52, 68) is designed so as to be structured in a stepped manner, in that the combustion-chamber-side margins (32) of certain ribs (28, 48) of the burner plate (24, 40, 44, 52, 68) are set back relative to the combustion-chamber-side margins (34) of the other ribs (26, 46) of the burner plate (24, 40, 44, 52, 68), and in that defined contact surfaces (38) are obtained between the flame roots in contact with the burner plate and the orifice margins (32, 34) of the channels (30, 58), which contact surfaces (38) extend beyond the apex regions of the flame roots also towards or into their side regions.

2. Gas burner according to Claim 1, characterized in that two shorter ribs (28, 48) are arranged side by side in each case between two ribs (26, 46) which are not set back.

3. Gas burner according to Claim 1 or 2, characterized in that the burner plate (24, 40, 44) is composed of sheet-metal ribs (26, 28, 46, 48) which are connected to one another by a cooling-pipe system (20) through which the heat-dissipating medium flows and define between them the channels or gaps (30) for the passage of the fuel/air mixture.

4. Gas burner according to one of the preceding claims, characterized in that a grid structure or perforated plate (50, 62), the mesh width of which or the opening diameter of which is smaller than the rib spacing, is provided on the inflow side of the burner plate (44, 52, 68).

5. Gas burner according to Claim 1, characterized in that the burner plate (52) consists of a base plate (62), provided with inflow bores (64) and connected to the heat-dissipating pipe system (66), and of a multiplicity of pins (54, 56) which form between them the channels (58) for the passage of the fuel/air mixture.

6. Gas burner according to Claim 1, characterized in that the burner plate (68) consists of a honeycomb structure (70) and a base plate (62) which is connected to the honeycomb structure (70) and to the heat-dissipating pipe system (66) and is provided with inflow bores (64) opening into the channels of the honeycomb structure (70).

7. Gas burner according to Claim 6, characterized in that the combustion-chamber-side wall of the honeycomb structure (70) is designed to be stepped by means of shortened inserts (74) in its individual honeycomb cells (72).

8. Gas burner according to one of the preceding claims, characterized in that the walls of the channels for the fuel/air mixture flowing through are catalytically coated at least in the region of their combustion-chamber-side end sections.

9. Gas burner according to one of the preceding claims, characterized in that water to be heated up flows as heat-dissipating medium through the pipe system (20, 66), which is connected in a heat-conducting manner to the burner plate (24, 40, 44, 52, 68) and forms with the latter a heat-exchanger unit for a water heater.

## Revendications

1. Brûleur à gaz pour appareils de chauffage, en particulier pour des chauffe-eau, comprenant une plaque de brûleur constituée sous une forme nervurée, qui a un grand nombre de canaux servant à faire passer un mélange d'air et de combustible amené sous pression par une soufflante, mélange qui se réchauffe sur la plaque du brûleur à la température d'inflammation et réagit dans la zone des embouchures des canaux situés du côté de la chambre de combustion en formant des flammes, et comprenant en outre des moyens servant à refroidir la plaque du brûleur et à limiter la température des flammes à des valeurs auxquelles les émissions de NOx du brûleur ne dépassent pas des limites prédéfinies,
caractérisé en ce que
- la paroi de la plaque du brûleur (24, 40, 44, 52, 68), qui est située du côté de la chambre de combustion est constituée avec une structure en gradins, de telle sorte que les bords (32) situés du côté de la chambre de combustion, de nervures déterminées (28, 48) de la plaque du brûleur (24, 40, 44, 52, 68), sont décalés en arrière par rapport aux bords (34) des autres nervures (26, 46) de la plaque de brûleur (24, 40, 44, 52, 68), et
- il en résulte, entre les racines des flammes reposant sur la plaque du brûleur et les bords (32, 34) des embouchures des canaux (30, 58), des surfaces de contact définies (38) qui s'étendent au-delà des zones des sommets des racines des flammes en s'en écartant mais aussi contre celles-ci, ou dans leurs zones latérales.

2. Brûleur à gaz selon la revendication 1,
caractérisé en ce que
deux nervures (28, 48) plus courtes sont disposées côte à côte entre chaque fois deux nervures (26, 46) qui ne sont pas décalées en arrière.

3. Brûleur à gaz selon la revendication 1 ou 2,
caractérisé en ce que
la plaque du brûleur (24, 40, 44) est construite à partir de nervures de tôle (26, 28, 46, 48) qui sont reliées les unes aux autres par un système de tubes de refroidissement (20) parcourus pare un fluide évacuant la chaleur, et qui délimitent entre elles des canaux ou des fentes (30) servant au passage du mélange d'air et de combustible.

4. Brûleur à gaz selon l'une quelconque des revendications précédentes,
caractérisé en ce que
il est prévu du côté de l'arrivée de l'écoulement de la plaque du brûleur (42, 52, 68) une structure en forme de grille ou une tôle perforée (50, 62), dont la largeur de maille ou les diamètres d'ouverture des trous sont plus petits que l'écartement des nervures.

5. Brûleur à gaz selon la revendication 1,
caractérisé en ce que
la plaque du brûleur (52) consiste en une plaque de base (62) pourvue d'alésages (64) pour l'arrivée de l'écoulement, reliée à un système de tuyaux (66) évacuant la chaleur, et en un grand nombre de tiges (54, 56) qui forment entre elles les canaux (58) servant au passage du mélange d'air et de combustible.

6. Brûleur à gaz selon la revendication 1,
caractérisé en ce que
la plaque du brûleur (68) se compose d'une structure en nid d'abeille (70) et d'une plaque de base (62) reliée à celle-ci, plaque de base qui est reliée à un système de tuyaux (66) évacuant la chaleur et est pourvue d'alésages (64) pour l'arrivée de l'écoulement, débouchant dans les canaux de la structure (70) en nid d'abeilles.

7. Brûleur à gaz selon la revendication 6,
caractérisé en ce que
la paroi de la structure (70) en nid d'abeilles, qui est située du côté de la chambre de combustion est constituée selon une structure en gradins par des inserts raccourcis (74) interposés dans ses différentes alvéoles (72).

8. Brûleur à gaz selon l'une quelconque des revendications précédentes,
caractérisé en ce que
les parois des canaux pour le mélange d'air et de combustible qui passe à travers sont pourvues d'un revêtement catalytique dans la zone de leurs sections terminales situées du côté de la chambre de combustion.

9. Brûleur à gaz selon l'une quelconque des revendications précédentes,
caractérisé en ce que
le système de tuyaux (20, 66) relié à la plaque du brûleur (24, 40, 44, 52, 68), en conduisant la chaleur, est parcouru par de l'eau à chauffer en tant que fluide servant à évacuer la chaleur, et le système de tuyaux forme avec la plaque du brûleur une unité d'échange de chaleur pour un chauffe-eau.
